# EUROPÄISCHE PATENTSCHRIFT

(11) **EP 1 891 334 B1**
(45) Veröffentlichungstag und Bekanntmachung des Hinweises auf die Patenterteilung: **14.01.2009**
(21) Anmeldenummer: 05750409.4
(22) Anmeldetag: 16.06.2005
(51) Int. Cl.: F04D 29/22

(54) **KREISELPUMPE**
CENTRIFUGAL PUMP
POMPE CENTRIFUGE

(43) Veröffentlichungstag der Anmeldung: 27.02.2008
(73) Patentinhaber: Egger Pumps Technology AG, 8855 Wangen SZ (CH)
(72) Erfinder: GRIMM, Michel, 2072 St-Blaise (CH); FAVRE, Jean-Nicolas, 2088 Cressier (CH); RENGER, Hagen, 44797 Bochum (DE)
(74) Vertreter: AMMANN PATENTANWÄLTE AG BERN
(86) Internationale Anmeldenummer: PCT/CH2005/000337
(87) Internationale Veröffentlichungsnummer: WO 2006/133577

(56) Entgegenhaltungen:
- CH-A5- 660 511
- US-A- 2 272 469
- US-A- 3 130 678
- US-A- 4 347 035
- US-A1- 2005 095 124

## Beschreibung

Die vorliegende Erfindung betrifft eine Kreiselpumpe zum Fördern von Flüssigkeiten mit Feststoff- und Gasbeimengungen, insbesondere eine Kanalradpumpe, gemäss Präambel des Anspruchs 1.

Bei derartigen bekannten Pumpen sind die Querschnitte der Kanäle zwischen den Schaufeln des Laufrades so gestaltet, dass relativ grosse Festkörper passieren können. Dies bedingt, dass Kanalräder in der Regel mit nur 1 bis 3 Laufschaufeln ausgeführt werden. Kanalradpumpen werden mit gutem Erfolg zur Förderung von mit Dickstoffen, Schlamm, Schlacken, usw. beladenen Flüssigkeiten eingesetzt; ihre Fähigkeit, Gas- (inklusive Luft-) ansammlungen abzutransportieren ist jedoch, wie bei anderen Kreiselpumpen auch, eingeschränkt.

Der Erfindung liegt die Aufgabe zugrunde, eine Kreiselpumpe zu schaffen, bei der die Fähigkeit, Gasansammlungen abzutransportieren, deutlich verbessert ist.

Kreiselpumpen bzw. Kanalradpumpen mit befriedigenden spezifischen Merkmalen zur Lösung dieses Problems sind dem Erfinder nicht bekannt.

Da diese Gattung von Pumpen wegen unterschiedlicher Funktionsweise mit Freistrompumpen nicht vergleichbar ist, sind die Massnahmen zur Änderung der Eigenschaften von der einen auf die andere in der Regel nicht übertragbar.

Eine Freistrompumpe umfasst eine Laufradkammer, in welcher ein Laufrad angeordnet ist, und eine sich vor der Laufradkammer erstreckende Wirbelkammer, die durch Schaufeln nicht durchstrichen wird. Die Flüssigkeit tritt axial in Nabennähe von der Stirnseite des Laufrades in die Schaufelkanäle ein, wandert auf einem Sogen von annähernd 180° nach aussen und verlässt das Laufrad im äusseren Bereich wieder in axialer, jedoch umgekehrter Richtung, auf der Stirnseite. Die austretende Flüssigkeit versetzt die Flüssigkeitsmasse in der Wirbelkammer durch Impulsaustausch in Rotation. Einzelne breitere Schaufeln werden wie in DE 34 08 810 C2 beschrieben eingesetzt, um die Kupplungswirkung auf die Flüssigkeitsmasse in der Wirbelkammer zu verbessern. Aufgrund des Weges, den die Flüssigkeit durch das Laufrad nimmt, kommt die jedenfalls in grenzen zu haltende Verbreiterung der Schaufeln auch einer Schaufelverlängerung, gemessen entlang der Strombahn, gleich.

US-2005/0095124 und US-4,347,035 offenbaren Kanalrad- bzw. Kreiselpumpen, die für die Beförderung von mit Langfasern-Feststoffen beladenen Fluiden bestimmt und deswegen mit einer Vorrichtung zur Verkleinerung derselben vesehen sind. Diese Pumpen sind für einzufriedenstellendes Abtransportieren von Fluiden, die darüber hinaus Gasbeimengungen enthalten, nicht vorgesehen und auch nicht geeignet, weil auch bei diesen Pumpen die Laufradkammer nicht die Funktion einer Wirbelkammer ausüben können.

Zusammenfassend umfassen die an sich bekannten Kreiselpumpe, insbesondere Kanalradpumpe, eine Laufradkammer, in welcher ein Laufrad angeordnet ist, weisen jedoch im Unterschied zu Freistrompumpen keine Wirbelkammer auf.

Bekanntlich steigt die Fähigkeit, Gaseinschlüsse mit der Flüssigkeit abzutransportieren, mit der Strömungsgeschwindigkeit und der Strömungsturbulenz des Mediums entlang des Weges durch die Pumpe. In anderen Worten würde also eine Erhöhung dieser Geschwindigkeit für das gestellte Problem eine auf der Hand liegende mögliche Lösung bilden. In Anbetracht der Tatsache, dass mit der Flüssigkeit Feststoffe befördert werden müsse, und den damit verbundenen Konstruktionsimperativen erweist sich der Lösungsweg mit der erhöhten Strömungsgeschwindigkeit als nicht gangbar.

Erst anhand zahlreicher und mannigfaltiger Versuche konnte schliesslich festgestellt werden, dass das Abfördern der Gasbeimengungen in der Flüssigkeit dank der im kennzeichnenden Teil des Anspruchs 1 angegebenen Merkmale spürbar verbessert wird. Dabei ist das gesetzte Ziel erreicht ohne Reduzieren des freien Durchgangs, was eine unumgängliche Rahmenbedingung darstellt, da ja die sich in der Flüssigkeit befindenden Feststoffe gefördert werden müssen.

Die in den abhängigen Ansprüchen definierten Merkmale stellen darauf aufbauend besonders vorteilhafte Ausführungen der Erfindung dar, da dadurch hinsichtlich der problematischen Gasförderung und schliesslich des allegemeinen Wirkungsgrades noch bessere Ergebnisse registriert werden konnten.

Insbesondere in Kreiselpumpen ablaufende Strömungsphänomene sind öfters lediglich empirisch feststellbar und mathematisch und physikalisch kaum nachvollziehbar oder überschaubar. Der Innenraum des entsprechend neu gestalteten Gehäuses der erfindungsgemässen Kreiselpumpe besteht nun aus einem vorderen und aus einem davon durch eine virtuelle Ebene getrennten hinteren Raumteil. In dem die ursprüngliche Laufradkammer bildenden vorderen Raumteil erstreckt sich der vordere Teil der Schaufel(n), während der Laufradteller und der damit verbundene hintere Teil der Schaufel(n) in dem hinteren Raumteil untergebracht sind. Es darf angenommen werden, dass dank dieser neuen Anordnung des Laufrades und der daraus folgenden Kammerdifferenzierung und -erweiterung der sich in der zwischen dem Flüssigkeitseingang und - ausgang erstreckenden vorderen Kammer bildende Zentrifugaleffekt, also die Bildung eines Flüssigkeitsringes, innerhalb welchem sich Gas ansammelt, das einen weiteren kontinuierlichen Eingang der zu fördernden Flüssigkeit verhindert, zerstört wird und vielmehr eine bestimmte Wirbelung bzw. Turbulenzen auftreten. Darüber hinaus dürfte sich infolge einer langsamen Durchströmungsgeschwindigkeit die Strömung an den Schaufelsaugseiten ablösen. Schliesslich kennzeichnet noch ein höherer Wirkungsgrad die erfindungsgemässe Pumpe im Vergleich zu bekannten Pumpen für gashaltige Medien

Die Ergebnisse konnten noch dadurch verbessert werden, dass das Laufrad mit den in den Ansprüchen 2 oder 3 definierten Merkmalen ausgerüstet wird. In der Tat stossen dann die Flüssigkeitsmoleküle und die Feststoffe gegen die vorderen Kanten der Hilfsschaufel(n), wobei der durch die erzielte verbesserte Gasverteilung resultierende Vorteil den durch die von den zusätzlichen Reibungsflächen der Hilfsschaufeln erzeugten Reibungskräfte entstehenden Nachteil weit übertrifft. '

Nachstehend sind drei bevorzugt Ausführungsbeispiele der Erfindung anhand der Zeichnung näher beschrieben. Es zeigt in schematischer Darstellung:
Figur 1 einen Schnitt einer ersten Ausführungsform der erfindungsgemässen Kanalrad- oder Kreiselpumpe,
Figur 2 einen Schnitt einer zweiten Ausführungsform dieser Pumpe,
Figur 3 eine perspektivische Ansicht einer für die zweite Ausführungsform vorgesehenen möglichen Variante eines Laufrades mit drei Hilfsschaufeln
   und
Figur 4 einen Schnitt einer dritten Ausführungsform der Pumpe.

Wie in Figur 1 dargestellt ist ein Laufrad 10 von einem einen Flüssigkeitseingang 2 und -ausgang 3 resp. eine Ansaug- und Auslassöffnung aufweisenden Gehäuse 1 umschlossen. Das Laufrad 10 ist auf einer von einem nicht dargestellten Motor antreibaren Welle 60 befestigt. Das Gehäuse 1, das Laufrad 10 und die Welle 60 weisen eine gemeinsam Symmetrieachse 1A auf. Der Innenraum 6 des Gehäuses 1 besteht aus einem vorderen, eine als Ringraum oder Spirale umlaufende Sammelkammer 4 umfassenden Raumteil 5A und aus einem davon durch eine virtuelle Ebene {T} getrennten hinteren Raumteil 5B. Diese Ebene {T} überfällt in etwa mit der (ohne Bezugszeichnen versehenen) Ebenes zusammen, die die hintere (ebenfalls ohne Bezugszeichen versehene) Mantellinie der Öffnung 3 beinhaltet und orthogonal zur Symmetrieachse 1A verläuft.

Das Laufrad 10 umfasst einen eine entsprechend der Grösse der Feststoffe definierte Anzahl von vorzugsweise gewölbten Schaufeln 15 tragenden, eine vordere 12 und eine hintere Fläche 13 aufweisenden Laufradteller 11. In der Regel, wie oben gesagt, sind, es eine bis drei Schaufeln (siehe auch Figur 3). Der vordere Teil 15F und der hintere Teil 15R der Schaufel(n) 15 erstrecken sich im vorderen 5A resp. hinteren Kammerteil 5B des Gehäuses 1. Die vordere Kante 16 der Schaufel 15 kann sich in unmittelbarer Nähe der inneren Fläche 7 des sich um den Eingang erstreckenden Gehäusewandteils 7A vorbeibewegen. Dank dieser Nähe wird eine gewisse Abdichtung erzielt, da der Abstand zwischen genannter Fläche und genannter vordere Kante in der Grössenordnung von Zehntelsmillimetern beträgt und in der Regel eher kleiner als 0.5 mm ist. Die Peripheriekante 17 des vorderen Teils 15F der Schaufeln 15 kann sich nahe am Flüssigkeitsausgang 3 vorbeibewegen. Eine je nach Bauart der Pumpe definierte, rotationssymmetrische Gehäusefläche 8, 8A des Gehäuses 1 umschließt vorzugsweise eng (das heisst in der Grössenordnung einiger Millimeter) den Laufradteller 11, das heisst dessen Peripheriefläche 14 und die gemäss Beispiel damit bündigen Peripheriekanten 17 der Schaufeln 15 bzw. des hinteren Teils 15R dieser Schaufeln. Gemäss in Figur 1 dargestellter Ausführungsform ist die Rotationsfläche 8 um den Laufradteller 11 herum zylindrisch, während die Rotationsfläche 8A beispielsweise zylindrisch (auf der Figur 1 ist diese Kontur lediglich in punktierter Linie angedeutet) oder konisch mit einem Kegelwinkel 2γ sein kann, wobei der Winkel γ vorzugsweise ≤ (kleiner oder gleich) 20° ist. Die Wahl der Laufradbauart, insbesondere der Peripheriekanten 17 und der Peripheriefläche 14, wird wie dem Fachmann bekannt in Anbetracht der spezifischen Drehzahl n_{q} festgelegt.

Bei den konventionellen Kreisel- oder Kanalradpumpen ist der Laufradteller derart angeordnet, dass sich dessen vordere Fläche zumindest annähernd in der virtuellen Ebene {T} befindet, während sich die Schaufeln ganz in der sich vor dieser Ebene {T} befindenden Laufradkammer erstrecken. Im Vergleich zu diesen bekannten Pumpen wird also die Fläche 12 des Laufradtellers 11 um eine Distanz D nach hinten, also Richtung Antrieb, versetzt, wobei die Schaufeln um diese Distanz verbreitert werden (Teil 15R der Schaufeln) und die ursprüngliche Laufradkammer 5A um einen weiteren Laufradkammerteil 5B mit der Distanz D entsprechendem Volumen vergrössert wird. Die Versuche haben ergeben, dass die Distanz D in einem Bereich von 25 % bis 75 % der Gesamtbreite der Schaufeln 15 liegen sollte, vorzugsweise bei ca. 50% genannter Gesamtbreite.

Die hintere Fläche 13 des Laufradtellers 11 kann sich in unmittelbarer Nähe der Fläche 9 der hinteren Wand 9A des Gehäuses 1 befinde. Gemäss einer Variante kann jedoch zwischen den Flächen 13, 9 einen grösseren Abstand vorgesehen werden, um Platz für an der einen und / oder anderen dieser Flächen angebrachte Rippen 18 (an der Fläche 13) bzw. 19 (an der Fläche 9) zu lassen. Die an sich bekannten Rippen 18 können radial oder zum Beispiel in ähnlicher Weise wie die Schaufeln 15 gewölbt sein (siehe Figur 3, Bezugszeichen 23). Die dagegen nicht bekannten Rippen 19 verlaufen vorzugsweise radial und erfüllen die Funktion einer Drallbremse aus, vermeiden eine Zentrifugenwirkung und gewährleisten somit einen besseren Gasfluss.

In Figur 2 ist eine zweite Ausführungsform dargestellt, die im Vergleich zur oben beschriebenen ersten oder Grundausführungsform dasselbe Gehäuse 1 aufweist, jedoch mit einem über die Welle 60 angetriebenes Laufrad 20 versehen ist, dessen Laufradteller 21 mit einem Schaufelsystem 25 versehen ist. Dieses Schaufelsystem besteht einerseits aus wenigstens einer mit der Schaufel 15 identischen oder zumindest ähnlichen breiten Schaufel 25L, deren vordere Kante 26A sich in unmittelbarer Nähe der inneren Fläche 7 des vorderen Wandteils 7A des Gehäuses 1 vorbeibewegen kann, und zusätzlich andererseits aus wenigstens einer schmäleren, vorzugsweise gewölbten Hilfsschaufel 25S, die sich wenigstens zum Teil in der hinteren Laufradkammer 5B erstreckt. Dies bedeutet, dass die vordere Kante 26B dieser Hilfsschaufel 25S in der virtuellen Ebene {T} oder in einer sich zu dieser Ebene {T} in unmittelbarer Nähe befindenden Fläche liegen kann. Letztere kann flach und parallel oder schräg zur Ebene {T} verlaufen oder gekrümmt sein. Mit anderen Worten können die Kanten 26B zur Symmetrieachse 1A orthogonal sein oder einen anderen Verlauf aufweisen, zum Beispiel nach außen oder innen ansteigen (zur Illustration zeigt die punktierte Linie 26C einen möglichen verjüngten Verlauf der vorderen Kante der Hilfsschaufeln 25S).

Die der Breite (oder mittleren Breite (ermittelt auf etwa halbem Radius des Laufradtellers)) der Hilfsschaufeln 25S entsprechende Distanz D zwischen der vorderen Fläche 22 des Laufradtellers 21 und der vorderen Kante 26B soll in einem Bereich von 25 % bis 75 % der Gesamtbreite B_{g} der breiten Schaufeln 25L liegen, vorzugsweise bei ca. 50% genannter Gesamtbreite, so dass sich die Schaufeln 25S im wesentlich nur in der hinteren Laufradkammer 5B erstrecken.

Vorzugsweise kann das Laufrad 20 dieser zweiten Ausführungsform wie in Figur 3 in Perspektive dargestellt drei breite Schaufeln 25L und drei schmälere Hilfsschaufeln 25S umfassen, wobei jeweils eine Hilfsschaufel 25S zwischen zwei Schaufeln 25L angeordnet ist.

Die Peripheriefläche 24 des Laufradtellers 21, die Peripheriekanten 27L der breiten Schaufeln 25L und die Peripheriekanten 27S der schmäleren Hilfsschaufeln 25S liegen auf demselben nicht dargestellten zylindrischen oder kegeligen oder andersförmigen rotationssymmetrischen Mantelfläche, wobei diese von der rotationssymmetrischen Gehäusefläche 8, 8A des Gehäuses 1 in ähnlicher Weise wie in der ersten Ausführungsform beschrieben vorzugsweise eng umschlossen sind.

Auch hier (d. h. ähnlich wie in der ersten Ausführungsform) kann die hintere Fläche 23 des Laufradtellers 21 in unmittelbarer Nähe der Fläche 9 der hinteren Wand 9A des Gehäuses 1 liegen oder es kann gemäss einer Variante zwischen diesen Flächen 23, 9 einen grösseren Abstand vorgesehen werden, um genügend Platz für das Anbringen von vorzugsweise radial verlaufenden Rippen 28 (an der Fläche 23) bzw. Rippen 29 (an der Fläche 9) an der einen und / oder anderen dieser Flächen zu lassen.

Gemäss der in Figur 4 dargestellten dritten Ausführungsform ist ein mit der Welle 60 verbundenes Laufrad 30 mit Achse 100A von einem einen Flüssigkeitseingang 102 und -ausgang 103 aufweisenden Gehäuse 100 umschlossen. Das Gehäuse 100 ähnelt dem Gehäuse 1 und weist eine von einer ähnlich wie die Sammelkammer 4 ausgebildeten Sammelkammer 104 umringte vordere Kammer 105A und eine davon durch die virtuelle Ebene {T} getrennte hintere Kammer 105B auf.

Das um die Distanz D nach hinten versetzte Laufrad 30 umfasst ein mit einem Laufradteller 31 verbundenes Schaufelsystem 35, welches aus wenigstens einer breiten Schaufel 35L und wenigstens einer schmalen Hilfsschaufel 35S besteht, vorzugsweise, wie anhand der zweiten Ausführungsform erwähnt, jeweils drei davon. Die Hilfsschaufeln 35S können ähnlich wie die Hilfsschaufeln 25S geformt sein, wobei hier lediglich eine vordere Kante 36B dargestellt ist.

Die Hilfsschaufeln 35S und der Laufradteller 31 sind von einem Aussenring 34 umfasst. Die innere Fläche 34B des Ringes 34 kann konisch ausgeführt werden mit einem Kegelwinkel von 2γ (mit γ vorzugsweise ≤ 20°). Der Laufradteller 31, der Ring 34 und die damit verbundenen Hilfsschaufeln 35S erstrecken sich in der Laufradkammer 105B. Die in relativer Nähe am Flüssigkeitsausgang 103 vorbeibewegbaren Peripheriekanten 37L können parallel oder schräg zur Symmetrieachse 100A verlaufen oder auch anders ausgebildet sein.

Die vorderen Kanten 36A der breiten Schaufeln 35L sind von einer Deckscheibe 40 bedeckt. Letztere ist in einem in einem Dichtspalt 111 eingepressten Ring 110 in der Nähe des Eingangs 102 des Gehäuses 100 drehbar gelagert. Die vordere Fläche 41 der Deckscheibe 40 kann sich in unmittelbarer Nähe der Fläche 107 des Wandteils 107A vorbeibewegen. Diese an sich bekannte Deckscheibe wird oft aus Stabilitätsgründen oder bei Pumpen mit kleiner spezifischer Drehzahl n_{q} vorgesehen.

Ähnlich wie in der ersten Ausführungsform kann die hintere Fläche 33 des Laufradtellers 31 in unmittelbarer Nähe der Fläche 109 der hinteren Wand 109A des Gehäuses 100 liegen oder es kann gemäss einer Variante zwischen diesen Flächen 33, 109 einen grösseren Abstand vorgesehen werden, um genügend Platz für das Anbringen von vorzugsweise radial verlaufenden Rippen 38 (an der Fläche 33) bzw. Rippen 39 (an der Fläche 109) an der einen und / oder anderen dieser Flächen zu lassen.

Darüber hinaus kann der Laufradteller 31 mit wenigstens einem Loch 45 versehen werden. Gemäss dem Beispiel sind drei oder sechs Bohrungen 45 mit Achse 45A zwischen den Schaufeln 35L und den Hilfsschaufeln 35S verteilt und entsprechend dimensioniert.-Die Achsen 45A verlaufen mit einem Abstand R parallel zur Achse 100A. Das Mass des Radius R ist vorzugsweise so gewählt, dass es in etwa in einem Intervall zwischen der Hälfte und zwei Dritteln des Umfangsradius' des Laufradtellers liegt. Es konnte festgestellt werden, dass diese Löcher 45 die Wirksamkeit des Entweichens des Gas nach aussen merklich verbessern.

Selbstverständlich können weitere bevorzugte Ausführungsformen realisiert werden in welchen Merkmalen der beschriebenen Ausführungsformen miteinander kombiniert werden. Insbesondere besteht die Möglichkeit, die Laufräder 11 und 21 gemäss erster und zweiter Ausführungsform mit einzelnen oder auch allen anhand Figur 4 beschriebenen zusätzlichen Merkmalen des Laufrads 30, also Aussenring 34, Bohrungen 45, Deckscheibe 40, oder mit weiteren dem Fachmann bekannten Merkmalen zu versehen.

Aus der vorstehenden Beschreibung sind dem Fachmann weitere Abwandlungen und Änderungen zugänglich, ohne den Schutzbereich der Erfindung zu verlassen, der durch die Patentansprüche definiert ist.

## Patentansprüche

1. Kreiselpumpe zum Fördern von Flüssigkeiten mit Feststoff- und Gasbeimengungen, insbesondere eine Kanalradpumpe, mit einem einen vorderen und einen seitlichen Flüssigkeitseingang (2; 102) resp. -ausgang (3; 103) aufweisenden Gehäuse (1; 100) und einer dazwischen liegenden Laufradkammer (5A; 105A), in welcher ein antreibbares-Laufrad angeordnet ist, das einen mindestens eine Schaufel tragenden Laufradteller umfasst, wobei sich die Schaufeln in der Laufradkammer des Gehäuses erstrecken und sich einerseits die zum Flüssigkeitseingang hin orientierten vorderen Kanten genannter Schaufeln wenigstens zum Teil in unmittelbarer Nähe der inneren Fläche (7; 107) des sich um den Flüssigkeitseingang erstreckenden Gehäusewandteils (7A; 107A) und andererseits die Peripheriekanten (17) am Flüssigkeitsausgang vorbeibewegen können, **dadurch gekennzeichnet, dass** der eine Peripheriefläche (14) aufweisende Laufradteller (11) um eine definierte Distanz D nach hinten versetzt ist und die Schaufel (n) (15; 25L; 35L) um diese Distanz axial verbreitert sind, wobei die Anteile der Peripheriekanten (17) der in der hinteren Laufradkammer (5B) sich erstreckenden Schaufeln (15) von einer rotationssymmetrischen Gehäusefläche (8,8A) des Gehäuses (1) umschlossen sind, wodurch die ursprüngliche vordere Laufradkammer (5A; 105A) um eine von genannter Laufradkammer durch eine virtuelle Radialebene {T} getrennte hintere Laufradkammer (5B; 105B) mit der Distanz D entsprechendem Volumen vergrössert ist, um die Gasförderung zu verbessern.

2. Kreiselpumpe gemäss Anspruch 1, **dadurch gekennzeichnet, dass** der eine Peripheriefläche (24) aufweisende Laufradteller (21; 31) wenigstens eine Hilfsschaufel (25_; 35S-) trägt und dass die Anteile von Peripheriekanten (27L, 27S) der in der hinteren Laufradkammer (105B) sich erstreckenden Schaufeln (25L) und Hilfschaufel von der rotationssymetrischen Gehäusefläche umschlossen sind.

3. Kreiselpumpe gemäss Anspruch 2, **dadurch gekennzeichnet, dass** die mittlere Breite der Hilfsschaufeln (25S; 35S) ca. 25 % bis ca. 75 %, vorzugsweise 50 % der mittleren Breite der Schaufeln (25L; 35L) beträgt.

4. Kreiselpumpe gemäss Anspruch 2 oder 3, **dadurch gekennzeichnet, dass** das Laufrad (20; 30)- drei Schaufeln (25L; 35L) und drei Hilfsschaufeln (25S; 35S) aufweist.

5. Kreiselpumpe gemäss einem der Ansprüche 1 bis 4, **dadurch gekennzeichnet, dass** der Laufradteller (11; 21; 31) mit wenigstens einem Loch (45) versehen ist.

6. Kreiselpumpe gemäss einem der Ansprüche 1 bis 5, **dadurch gekennzeichnet, dass** die der hinteren Fläche (13; 23; 33) des Laufradtellers (11; 21; 31) hinzugewandte Innere Fläche (9; 109) der hinteren Gehäusewand (9A; 109A) mit vorzugsweise radial verlaufenden Rippen (19; 29; 39) versehen ist.

7. Kreiselpumpe gemäss einem der Ansprüche 1 bis 6, **dadurch gekennzeichnet, dass** die hintere Fläche (13; 23; 33) des Laufradtellers (11; 21; 31) mit vorzüglich gewölbt verlaufenden Rippen (18; 28; 38) versehen ist.

8. Kreiselpumpe gemäss einem der Ansprüche 2 bis 7, **dadurch gekennzeichnet, dass** die die sich in der hinteren Laufradkammer (5B) erstreckenden Schaufeln (15; 25L) und Hilfasschaufeln (25) umschliessende, rotationssymmetrische Gehäusefläche (8A) des Gehäuses (1) konisch mit einem Kegelwinkel 2γ ausgeführt ist, wobei γ vorzüglich kleiner oder gleich 20° ist.

9. Kreiselpumpe gemäss einem der Ansprüche 2 bis 8, **dadurch gekennzeichnet, dass** der Laufradteller (31) mit einem die Hilfsschaufeln (35S) umgebenden Ring (34) ausgestattet ist.

10. Kreiselpumpe gemäss Anspruch 9, **dadurch gekennzeichnet, dass** die Aussenfläche (34A) des Rings (34) von einer rotationssymmetrischeGehäusefläche (108) des Gehäuse (100) umschlossen ist.

11. Kreiselpumpe gemäss Anspruch 9 oder 10, **dadurch gekennzeichnet, dass** die Innenfläche (34B) des Rings (34) konisch mit einem Kegelwinkel 2γ ausgeführt ist, wobei γ vorzugsweise kleiner oder gleich 20°ist.

12. Kreiselpumpe gemäss einem der Ansprüche 1 bis 11, **dadurch gekennzeichnet, dass** das Laufrad eine vordere Deckscheibe umfasst.

13. Kreiselpumpe gemäss einem der Ansprüche 2 bis 12, **dadurch gekennzeichnet, dass** die vorderen Kanten (26B; 26C; 36B) der Hilfsschaufeln ((25S; 35S) zur Symmetrieachse (1A; 100A) orthogonal sind.

14. Kreiselpumpe gemäss einem der Ansprüche 2 bis 14,
**dadurch gekennzeichnet, dass** die vorderen Kanten (26B; 26C; 36B) der Hilfsschaufeln ((25S; 35S) zur Symmetrieachse (1A; 100A) nach aussen oder nach innen ansteigen, oder einen beliebigen anderen Verlauf aufweisen.

15. Kreiselpumpe gemäss einem der Ansprüche 1 bis 14, **dadurch gekennzeichnet, dass** die in relativer Nähe am Flüssigkeitsausgang (3; 103) vorbeibewegbaren Peripheriekanten (17; 27L; 37L) des Schaufelsystems (15; 25; 35) parallel oder schräg zur Symmetrieachse (1A; 100A) verlaufen oder auch anders ausgebildet sein.

## Claims

1. Centrifugal pump for the pumping of liquids containing solids and gases, more particularly a channel impeller pump, comprising a casing (1; 100) having a forward respectively lateral liquid entrance (2; 102) and exit (3; 103) and therebetween an impeller chamber (5A; 105A) in which a driveable impeller is arranged that comprises an impeller plate carrying at least one vane, the vanes extending in the impeller chamber of the casing, and the forward edges of these vanes, on one hand, which are directed toward the liquid entrance, being at least partly arranged to move in immediate proximity past the inner surface (7; 107) of the casing wall portion (7A; 107A) that extends around the liquid entrance, and the peripheral edges (17), on the other hand, past the liquid exit,
**characterised in that** the impeller plate (11) having a peripheral surface (14) is set back by a defined distance D and the vane(s) (15; 25L; 35L) are axially enlarged by this distance, the parts of the peripheral edges (17) of the vanes (15) that extend in the rearward impeller chamber (5B) being enclosed in a rotation-symmetrical casing surface (8, 8A) of the casing (1), whereby the original forward impeller chamber (5A; 105A) is enlarged by a rearward impeller chamber (5B; 105B) that is separated from that impeller chamber by a virtual radial plane {T} and has a volume that corresponds to the distance D in order to improve the gas transport.

2. Centrifugal pump according to claim 1, **characterised in that** the impeller plate (21; 31) having a peripheral surface (24) carries at least one auxiliary vane (25S; 35S) and **in that** the parts of peripheral edges (27L, 27S) of the vanes (25L) and of the auxiliary vane that extend in the rearward impeller chamber (105B) are enclosed in a rotation-symmetrical casing surface.

3. Centrifugal pump according to claim 2, **characterised in that** the centre width of the auxiliary vanes (25S; 35S) is equal to approx. 25 % to approx. 75 %, preferably to 50 % of the centre width of the vanes (25L; 35L).

4. Centrifugal pump according to claim 2 or 3,
**characterised in that** the impeller (20; 30) has three vanes (25L; 35L) and three auxiliary vanes (25S; 35S).

5. Centrifugal pump according to any one of claims 1 to 4, **characterised in that** the impeller plate (11; 21; 31) is provided with at least one hole (45).

6. Centrifugal pump according to any one of claims 1 to 5, **characterised in that** the inner surface (9; 109) of the rearward casing wall (9A; 109A) that is turned toward the rearward surface (13; 23; 33) of the impeller plate (11; 21; 31) is provided with preferably radially extending ridges (19; 29; 39).

7. Centrifugal pump according to any one of claims 1 to 6, **characterised in that** the rearward surface (13; 23; 33) of the impeller plate (11; 21; 31) is provided with preferably curved ridges (18; 28; 38).

8. Centrifugal pump according to any one of claims 2 to 7, **characterised in that** the rotation-symmetrical casing surface (8A) of the casing (1) that encloses the vanes (15; 25L) and auxiliary vanes (25) extending in the rearward impeller chamber (5B) is conically shaped with a cone angle of 2γ, where γ is preferably smaller than or equal to 20°.

9. Centrifugal pump according to any one of claims 2 to 8, **characterised in that** the impeller plate (31) is provided with a ring (34) that encompasses the auxiliary vanes (35S).

10. Centrifugal pump according to claim 9, **characterised in that** the external surface (34A) of the ring (34) is enclosed in a rotation-symmetrical casing surface (108) of the casing (100).

11. Centrifugal pump according to claim 9 or 10,
**characterised in that** the internal surface (34B) of the ring (34) is conical with a cone angle 2γ, where γ is preferably smaller than or equal to 20°.

12. Centrifugal pump according to any one of claims 1 to 11, **characterised in that** the impeller comprises a forward cover disk.

13. Centrifugal pump according to any one of claims 2 to 12, **characterised in that** the forward edges (26B; 26C; 36B) of the auxiliary vanes (25S; 35S) are orthogonal to the symmetry axis (1A; 100A).

14. Centrifugal pump according to any one of claims 2 to 14, **characterised in that** the forward edges (26B; 26C; 36B) of the auxiliary vanes (25S; 35S) are outwardly or inwardly rising with respect to the symmetry axis (1A; 100A) or have any other shape.

15. Centrifugal pump according to any one of claims 1 to 14, **characterised in that** the peripheral edges (17; 27L; 37L;) of the vane system (15; 25; 35), which are movable past the liquid exit (3; 103) in relative proximity thereto, may be parallel or inclined with respect to the symmetry axis (1A; 100A) or may be differently shaped.

## Revendications

1. Pompe centrifuge pour le refoulement de liquides contenant des solides et des gaz, plus particulièrement une pompe à roue à canaux, avec un corps (1; 100) ayant une admission (2; 102) et une sortie (3; 103) de liquide antérieure et latérale, respectivement, et entre celles-ci une chambre à roue (5A; 105A) dans laquelle est agencée une roue entraînable comprenant un disque qui porte au moins une aube, les aubes s'étendant dans la chambre à roue du corps, et les arêtes antérieures desdites aubes, tournées vers l'admission de liquide, pouvant au moins partiellement passer à proximité immédiate de la surface intérieure (7; 107) de la partie (7A; 107A) de la paroi du corps qui s'étend autour de l'admission de liquide, d'une part, et les arêtes périphériques (17) pouvant passer devant la sortie de liquide, d'autre part,
**caractérisée en ce que** le disque (11) de la roue, muni d'une surface périphérique (14), est déplacé d'une distance définie D vers l'arrière et l'aube ou les aubes (15; 25L; 35L) sont axialement élargies de cette distance, les parties des arêtes périphériques (17) des aubes (15) s'étendant dans la chambre à roue arrière (5B) étant enfermées dans une surface (8, 8A) symétrique de révolution du corps (1), de telle manière que la chambre à roue originale antérieure (5A; 105A) est élargie par une chambre à roue arrière (5B; 105B) séparée de ladite chambre à roue par un plan radial virtuel {T} dont le volume correspond à la distance D, afin d'améliorer le refoulement de gaz.

2. Pompe centrifuge selon la revendication 1,
**caractérisée en ce que** le disque (21; 31) de la roue muni d'une surface périphérique (24) porte au moins une aube auxiliaire (25S; 35S), et que des parties d'arêtes périphériques (27L, 27S) des aubes (25L) s'étendant dans la chambre à roue arrière (105B) et de l'aube auxiliaire sont enfermées dans la surface symétrique de révolution du corps.

3. Pompe centrifuge selon la revendication 2,
**caractérisée en ce que** la largeur centrale des aubes auxiliaires (255; 35S) est comprise entre 25 % et 75 % et préférablement égale à 50 % de la largeur centrale des aubes (25L; 35L).

4. Pompe centrifuge selon la revendication 2 ou 3,
**caractérisée en ce que** la roue (20; 30) comporte trois aubes (25L; 35L) et trois aubes auxiliaires (255; 35S).

5. Pompe centrifuge selon l'une des revendications 1 à 4,
**caractérisée en ce que** le disque (11; 21; 31) de la roue est pourvu d'au moins un trou (45).

6. Pompe centrifuge selon l'une des revendications 1 à 5,
**caractérisée en ce** la surface intérieure (9; 109) de la paroi arrière (9A; 109A) du corps en regard de la face arrière (13; 23; 33) du disque (11; 21; 31) de la roue est munie de nervures (19; 29; 39) s'étendant préférablement en direction radiale.

7. Pompe centrifuge selon l'une des revendications 1 à 6,
**caractérisée en ce** la face arrière (13; 23; 33) du disque (11; 21; 31) de la roue est munie de nervures (18; 28; 38) préférablement incurvées.

8. Pompe centrifuge selon l'une des revendications 2 à 7,
**caractérisée en ce que** la surface (8A) symétrique de révolution du corps (1) qui enferme les aubes (15; 25L) et aubes auxiliaires (25) s'étendant dans la chambre à roue arrière (5B) est de forme conique avec un angle de conicité de 2γ, γ étant préférablement inférieur ou égal à 20°.

9. Pompe centrifuge selon l'une des revendications 2 à 8,
**caractérisée en ce que** le disque (31) de la roue est muni d'un anneau (34) entourant les aubes auxiliaires (35S).

10. Pompe centrifuge selon la revendication 9,
**caractérisée en ce que** la surface extérieure (34A) de l'anneau (34) est enfermée dans une surface (108) symétrique de révolution du corps (100).

11. Pompe centrifuge selon la revendication 9 ou 10,
**caractérisée en ce** la surface intérieure (34B) de l'anneau (34) est conique avec un angle de conicité de 2γ, γ étant préférablement inférieur ou égal à 20°.

12. Pompe centrifuge selon l'une des revendications 1 à 11, **caractérisée en ce que** la roue comporte un disque de couverture antérieur.

13. Pompe centrifuge selon l'une des revendications 2 à 12, **caractérisée en ce que** les arêtes (26B; 26C; 36B) antérieures des aubes auxiliaires (25S; 35S) sont orthogonales à l'axe de symétrie (1A; 100A).

14. Pompe centrifuge selon l'une des revendications 2 à 14, **caractérisée en ce que** les arêtes antérieures (26B; 26C; 36B) des aubes auxiliaires (25S; 35S) montent vers l'extérieur ou vers l'intérieur par rapport à l'axe de symétrie (1A; 100A) ou présentent toute autre allure.

15. Pompe centrifuge selon l'une des revendications 1 à 14, **caractérisée en ce que** les arêtes périphériques (17; 27L; 37L) du système à aubes (15; 25; 35) déplaçables à proximité relative de la sortie de liquide (3; 103) sont parallèles ou inclinées par rapport à l'axe de symétrie (1A; 100A) ou présentent une autre conformation.
